# EUROPÄISCHE PATENTSCHRIFT

(11) **EP 0 236 883 B1**
(45) Veröffentlichungstag und Bekanntmachung des Hinweises auf die Patenterteilung: **03.06.1992**
(21) Anmeldenummer: 87102869.2
(22) Anmeldetag: 28.02.1987
(51) Int. Cl.: A62D 3/00, B01F 3/08, B01F 3/12

(54) **Vorrichtung zum Erzeugen einer Entgiftungsemulsion für Kampfstoffe**
Device for producing a detoxicating emulsion for combat agents
Dispositif pour obtenir une émulsion désintoxaquée pour des agents de guerre chimique

(30) Priorität: 06.03.1986 DE 3607424; 17.05.1986 DE 3616744
(43) Veröffentlichungstag der Anmeldung: 16.09.1987
(73) Patentinhaber: Odenwaldwerke Rittersbach GmbH Fahrzeugbau und Katastrophenschutzsysteme, 74834 Elztal-Rittersbach (DE)
(72) Erfinder: Straus, Reinhold, D-6950 Mosbach (DE)
(74) Vertreter: Fischer, Wolf-Dieter, Dipl.-Ing.

(56) Entgegenhaltungen:
- EP-A- 0 095 045
- DE-A- 2 720 683
- DE-A- 2 740 712
- DE-A- 3 047 919
- GB-A- 2 009 607
- GB-A- 2 126 910
- LU-A- 56 790
- US-A- 4 117 550
- PATENT ABSTRACTS OF JAPAN, Band 6, Nr. 114 (C-110)[992], 25. Juni 1982; & JP-A-57 42 322 (NITSUKISOU K.K.) 09-03-1982

## Beschreibung

Die Erfindung betrifft ein Verfahren zum Erzeugen einer Entgiftungsemulsion für ABC-Kampfstoffe, bei dem die Komponenten der Entgiftungsemulsion nach einer vorgegebenen Rezeptur, nämlich Calziumhypochlorit in pulvriger bis Granulatform, Perchloräthylen, einem Emulgator und Wasser gemischt und unter Druck verspritzt werden.

Außerdem betrifft die Erfindung eine Vorrichtung zum Durchführen des obenerwähnten Verfahrens.

Für die Dekontamination von Geräten und Gelände wird eine Emulsion mit einer bestimmten Rezeptur verwendet, die nach einem vorgegebenen sehr zeitaufwendigen Verfahren hergestellt wird. Sie besteht aus:
7,5 Gewichtsprozent Calciumhypochlorit, pulvrig bis granulatförmig,
0,8 Gewichtsprozent Emulgator,
15 Gewichtsprozent Perchloräthylen,
76,7 Gewichtsprozent Wasser.

Eine solche Entgiftungsemulsion ist, z.B., aus der Druckschrift DE-C-3 047919 bekannt.

Die Bereitungszeit dauert nach den bekannten Verfahren etwa 30 Minuten. Ein weiteres Problem besteht darin, daß die Emulsion tankweise (etwa 1.500 Liter) angesetzt wird, so daß häufig größere Restmengen unverwertet übrig bleiben. Bei dem bekannten Verfahren ist aus logistischen und technischen Gründen eine bestimmte Reihenfolge erforderlich, da die Zumischung manuell erfolgt.

Der Erfindung liegt die Aufgabe zugrunde, ein direktes Ausbringverfahren vorzuschlagen, bei dem unter Erhalt der bisherigen Rezeptur eine erhebliche Steigerung der bisherigen Kapazität möglich ist und eine bessere Ausnutzung des Stoffes erzielt wird. Hierbei soll auch eine einwandfreie Emulsionsbildung ohne Anhebung der Temperatur erreichbar sein.

Diese Aufgabe wird nach einem Verfahren der eingangs genannten Art dadurch gelöst, daß einem unter Druck stehenden Wasserstrom die Komponenten der Entgiftungsemulsion zudosiert und in einzelnen Mischstrecken zur fertigen Emulsion gemischt werden.

Ein vorteilhafter Verfahrensschritt besteht darin, daß in einer ersten Stufe Perchloräthylen als Lösungsmittel mit dem Emulgator vorgemischt dem Wasser beigegeben wird und in einer zweiten Stufe ein Brei aus Wasser und Calciumhypochlorit als Mittel zum Vernichten der ABC-Kampfstoffe gebildet oder trockenes Calciumhypochlorit in entsprechender Menge dem Vorgemisch zugegeben wird.

Ein vorteilhafter Verfahrensschritt besteht darin, daß in einer ersten Stufe hochkonzentrierte Voremulsion gebildet wird, die in einer zweiten Stufe unter Beigabe der fehlenden Wassermenge zur Anwendungsemulsion aufbereitet wird.

Ein weiterer bevorzugter Verfahrensschritt sieht vor, daß das Gemisch durch einen Emulsionsbeschleuniger (Inliner) geleitet wird.

Nach einem anderen bevorzugten Verfahrensschritt geht man so vor, daß im Bereich der Mischstrecken unmittelbar nach der Calciumhypochlorit-Wassergemisch-Zudosierung die Fließgeschwindigkeit erhöht wird.

Eine erfindungsgemäße Vorrichtung zum Durchführen des Verfahrens besteht darin, daß an einem Wasserbehälter eine Hauptpumpe angeschlossen ist, deren Druckseite über ein Druckhaltesicherheitsventil mit dem Tank in einem Kurzschlußkreislauf verbunden ist, daß an der Druckseite eine Wasserleitung mit einer Dosiereinrichtung zu einem Mischbehälter mit einer dosierten Zuführung für ein Mittel zum Vernichten der ABC-Kampfstoffe angeordnet ist, daß nach der vorstehenden Wasserleitung ein Behälter für das Gemisch aus einem Lösungsmittel und dem Emulgator über eine Dosierpumpe angeschlossen ist, daß der Mischbehälter über eine weitere Dosierpumpe mit der Hauptleitung verbunden ist, in die ein Vormischbehälter stromabwärts von der Wasserleitung eingesetzt ist, dem Ausbringlanzen nachgeordnet sind.

Eine vorteilhafte Ausführungsform der Vorrichtung sieht vor, daß der Mischbehälter mit einer Niveausteuerung versehen ist, die eine Zellradschleuse oder Förderschnecke als dosierte Zuführung und ein Zuschaltventil als Dosiereinrichtung steuert.

Weiterhin geht man bevorzugt so vor, daß der Vormischbehälter mit Strömungsblenden versehen ist.

Es ist vorteilhaft, daß als Dosiereinrichtung zum Mischbehälter eine Dosierpumpe vorgesehen ist.

Eine vorteilhafte Ausführungsform der Vorrichtung sieht vor, daß in die Hauptleitung vor den Zuleitungen zu den Chemikalienbehältern ein Wassermengenteiler angeordnet ist, wobei die Teilstromleitung im hinteren Bereich des Vormischbehälters zugeführt wird.

Vorteilhaft mündet die Teilstromleitung mehrstufig in den Vormischbehälter.

Weiterhin ist es vorteilhaft, daß in der Zuleitung vom Mischbehälter mit dem Calciumhypochlorit-Brei ein Inliner vorgesehen ist.

Vorteilhaft ist jede Ausbringlanze mit einem Zusatzmischbehälter versehen.

Eine weitere vorteilhafte Ausführungsform besteht darin, daß in der Hauptleitung vor dem Vormischbehälter ein Durchflußmengenmesser vorgesehen ist, der die Dosierpumpen steuert und eine Drehzahlsteuerung der Hauptpumpe vorsieht.

Es ist weiterhin vorteilhaft, daß die Hauptpumpe als Förder- und Mischpumpe in einem Kurzschlußkreislauf zum Vormischbehälter angeordnet ist.

Nach einem weiteren bevorzugten Vorschlag geht man so vor, daß die Hauptpumpe nach dem Verdränger-Hydrostatik-Prinzip arbeitet und entsprechend der zugeschalteten Ausbringlanzen auf Drehzahl gebracht ist.

Es wird weiterhin Vorzugsweise vorgeschlagen, daß der Vormischbehälter vertikal angeordnet ist und zur Durchflußrichtung geneigte Mischblenden aufweist.

Vorteilhaft weist der Vormischbehälter ein Rührwerk auf.

Es wird weiterhin Vorzugsweise vorgeschlagen, daß in dem Vormischbehälter eine Mischschaufel oder ein Mischblatt exzentergetrieben angeordnet ist.

Eine weitere vorteilhafte Ausführungsform der Erfindung besteht darin, daß die Hauptleitung an ein Leitungsnetz angeschlossen ist, wobei in der Hauptleitung ein mit den Dosierpumpen gekuppelter Wassermotor angeordnet ist.

Weiterhin wird Vorzugsweise vorgeschlagen, daß als Niveaustellung für den ersten Mischbehälter eine Schwimmer-Direktsteuerung vorgesehen ist.

Nach einem weiteren bevorzugten Vorschlag der Erfindung geht man so vor, daß der Vormischbehälter als Rotationsmischer mit Zwangsumlenkung ausgebildet ist.

Es wird Vorzugsweise vorgeschlagen, daß der Wasserzulauf von der Hauptleitung zusammen mit dem Gemisch aus Perchloräthylen und Emulgator von der Niveausteuerung gesteuert, dem Mischbehälter zuführbar ist, und daß die Hauptpumpe in einem Kurzschlußkreislauf am Mischbehälter angeschlossen ist.

Weiterhin geht man Vorzugsweise so vor, daß die Zuführung des Gemisches durch einen seitlich in dem Mischbehälter gegen eine Prallplatte gerichteten Strahl erfolgt, wobei oberhalb des Strahles ein Behälter mit Zellradschleuse für das Calciumhypochlorit vorgesehen ist.

Ferner wird das Gemisch Vorzugsweise so zugeführt, daß die einzelnen Zellen der Schleuse freigespült werden.

Es wird weiterhin Vorzugsweise vorgeschlagen, daß in die Hauptleitung eine Pumpe geschaltet ist oder das Wasser über einen Druckminderer und ein zuschaltbares Drosselventil fließt.

Eine weitere bevorzugte Vorrichtung besteht darin, daß der Bodenbereich des Mischbehälters als Mischkammer für die Hauptemulsion ausgebildet ist und die vom Mengenteiler abgezweigte Teilstromleitung an die Mischkammer angeschlossen ist.

Es wird Vorzugsweise vorgeschlagen, daß die Niveausteuerung höhenverstellbar ist.

Eine weitere vorteilhafte Ausführungsform sieht vor, daß der erste Mischbehälter mit einem drucklosen vertikal angeordneten Rotationsmischer mit Zwangsumlenkblechen versehen ist, wobei der obere Behälterbereich als zweite Mischstrecke und der untere Behälterbereich zum Bilden der Hauptemulsion vorgesehen ist.

Es wird weiterhin Vorzugsweise vorgeschlagen, daß an die Hauptleitung eine Zusatzpumpe angeschlossen ist, die über die Teilstromleitung mit dem unteren Behälterbereich verbunden ist und die über einen Dreiwegehahn und eine parallele Leitung für die Anfahrphase überbrückbar ist.

Weiterhin wird Vorzugsweise vorgeschlagen, daß der Mischbehälter eine schräg angeordnete und abfallende Wanne aufweist, die mit Hilfe von Zwischenwänden in kleine, nach oben offene Behältnisse unterteilt ist, wobei in dem Mischbehälter ein Schwenkrührer angeordnet ist.

Ferner wird, wenn eine exakte Mischgenauigkeit nicht erforderlich ist, Vorzugsweise vorgeschlagen, auf die Zwischenwände zu verzichten, so daß die Emulsion sich während des Durchflusses durch den quer liegenden Behälter mit Hilfe des Schwenkrührers bildet.

Es ist weiterhin vorteilhaft, daß an eine Zulaufleitung zum Mischbehälter mit einem Anschluß und eine Rücklaufleitung zum Behälter mit einem Anschluß ein selbständiges temperaturgeregeltes Durchlauferhitzersystem mit Pumpe angeschlossen ist.

Schließlich wird Vorzugsweise vorgeschlagen, daß in einer Rücklaufleitung des Behälters ein Durchlauferhitzer angeordnet ist.

Das erfindungsgemäße Verfahren bringt den Vorteil einer erheblichen Erhöhung der Ausbringkapazität, wobei das Verbleiben von größeren Restmengen vermieden wird. Hierbei hat es sich herausgestellt, daß die vorgesehene Reihenfolge für das Zusammenführen der einzelnen Emulsionskomponenten, nämlich Wasser, anschließend Perchloräthylen mit Emulgator und anschließend Calciumhypochlorit die kürzesten Emulgierzeiten bringt. Andere Reihenfolgen führen verzögert zur Emulsion.

Die zum Durchführen des Verfahrens vorgesehene Vorrichtung ist in ihrem Aufbau einfach und robust und ermöglicht eine einfache Bedienung. Sie ist hierbei gegen alle Emulsionskomronenten resistent. Weiterhin ist es möglich, bekannte und bewährte Geräte zu verwenden.

Die Erfindung wird in der nachfolgenden Beschreibung anhand von Ausführungsbeispielen in Verbindung mit den Zeichnungen näher erläutert.

Es zeigen,

- Fig. 1: eine erste Ausführungsform einer derartigen Vorrichtung in Form eines Schaltbildes,
- Fig. 2: eine weitere Ausbildungsform der Vorrichtung,
- Fig. 3: eine weitere Ausführungsform der Vorrichtung in Form eines Schaltbildes,
- Fig. 4: eine weitere Abwandlung der Vorrichtung,
- Fig. 5: ein weiteres Ausführungsbeispiel der Vorrichtung,
- Fig. 6: eine andere Ausführungsform der Vorrichtung,
- Fig. 7: eine weiteres Ausführungsbeispiel der Vorrichtung,
- Fig. 8: eine weitere Abwandlung der Vorrichtung,
- Fig. 9: eine Abwandlung der Vorrichtung gemäß Fig.8,
- Fig. 10 und 11: eine andere Ausbildung des Vormischbehälters in Figur 9 im Aufriß und einer Seitenansicht,
- Fig. 12: ein anderes Ausführungsbeispiel für den Vormischbehälter,
- Fig. 13: ein weiteres Ausführungsbeispiel für die Ausbildung der Vorrichtung,
- Fig. 14: eine weitere Ausführungsform dieser Vorrichtung,
- Fig. 15: eine weiteres Ausführungsbeispiel der Vorrichtung,
- Fig. 16: eine weitere Abwandlung der Vorrichtung,
- Fig. 17: eine weitere Ausführungsform der in Fig. 16 dargestellten Vorrichtung und
- Fig. 18: eine weitere Ausführungsform der Vorrichtung nach Fig. 16.

Die in Figur 1 dargestellte Vorrichtung besitzt einen Wasserbehälter 1, aus dem das für das Verfahren gebrauchte Wasser entnommen wird. Die Wasserentnahme erfolgt über eine Hauptpumpe 2, an deren Druckseite das Wasser über einen Kurzschlußkreislauf 4 mit Druckhaltesicherheitsventil 3 wieder in den Behälter 1 zurückgepumpt werden kann. Die Hauptpumpe ist so dimensioniert, daß selbst bei Zuschaltung aller Verbraucher ein definierter Druck im System herrscht. Das Druckhaltesicherheitsventil 3 besitzt eine sehr flache Charakteristik, die dafür sorgt, daß der Systemdruck fast durchflußmengenunabhängig konstant bleibt. Dadurch ist gewährleistet, daß der Systemdruck bei entsprechend dimensionierten Leitungsquerschnitten auch unabhängig von den zugeschalteten Verbrauchern nahezu konstant bleibt. Ferner besteht die Möglichkeit, den jeweiligen Verbraucherstrom, der vorgegeben wird, durch einzelne an die Hauptleitung 12 angeordnete Ausbringlanzen 14, aufgrund der verbleibenden Viskosität ebenfalls als nahezu konstante Meßgröße vorauszusetzen.

Anschließend an den Kurzschlußkreislauf 4 zweigt von der Hauptleitung 12 eine Wasserleitung 5 ab, die über ein Zuschaltventil 6 in einen Mischbehälter 7 mündet. Auf diesem Mischbehälter 7 ist ein Behälter 29 angeordnet, der Calciumhypochlorit-Granulat oder Pulver enthält. Zur dosierten Zuführung dieses Stoffes ist zwischen den Behältern 7,29 eine Zellradschleuse 8 vorgesehen, wobei in dem Behälter 7 ein Brei aus Calciumhypochlorit und Wasser gebildet wird, dessen Mischungsverhältnis etwa 1 : 1 beträgt. Das Zuschaltventil 6 und die Zellradschleuse 8 werden gemeinsam über eine Niveausteuerung 15 zubzw. abgeschaltet. Dieses Mischungsverhältnis hat den Vorteil, daß ein verhältnismäßig kleiner Mischbehälter 7 möglich ist. Um eine gute Durchmischung des Breies und eine Vorzerkleinerung der Calciumhypochlorit-Granulate sicherzustellen, ist im Mischbehälter 7 ein Rührwerk 31 vorgesehen.

Nach der Abzweigung der Wasserleitung 5 ist eine Zuleitung 32 für einen Behälter 9 vorgesehen, der ein Gemisch aus Perchloräthylen und einem Emulgator enthält. Dieses Gemisch wird über eine Dosierpumpe 10 der Hauptleitung 12 zugeführt. Die Hauptleitung 12 mündet hiernach in einen Vormischbehälter 13. In diesen Vormischbehälter 13 mündet eine Leitung 33, die an den Mischbehälter 7 angeschlossen ist und den Brei aus Wasser und Calciumhypochlorit über eine Dosierpumpe 11 zudosiert. Anschließend an den Vormischbehälter 13 befindet sich ein Inliner (Emulsionsbeschleuniger) 34, um eine sofortige Emulsion entsprechend der vorgegebenen Rezeptur zu erhalten. In diesem Inliner 34 werden die Teilchen zusätzlich unter hohem hydrodynamischem Druck sowie Schereinflüssen zerkleinert und vermischt. Vor dem Inliner 34 wird zwischen der Einmündung der Leitung 32 und der Leitung 33 eine erste Mischsstrecke 36 und zwischen der Einmündung der Leitung 33 und dem Inliner 34 eine zweite Mischstrecke 37 für die komplette Rezeptur eingehalten. Die Dosierpumpen 1o,11 werden in Abhängigkeit zu den jeweils zugeschalteten Ausbringlanzen 14 über Strömungschalter 35 gesteuert.

Bei der in Figur 2 dargestellten Ausführungsform der Vorrichtung ist an Stelle eines kleineren Vormischbehälters 13 und des Inliners 34 ein der Entwicklungszeit angepaßter größerer Mischbehälter 13 vorgesehen, in dem zum Erreichen einer besseren Durchmischung Strömungsblenden 16 eingebaut sind. Um ein Absetzen der Calciumhypochlorit-Partikel zu vermeiden, sind die Strömungsblenden 16 bis zum Bereich der allmählichen Emulsionsbildung eng gehalten, was dort eine höhere Fließgeschwindigkeit zur Folge hat.

Die in Fig. 3 dargestellte Vorrichtung besitzt einen Wasserbehälter 1, aus dem das gebrauchte Wasser entnommen wird. Die Entnahme erfolgt über eine Hauptpumpe 2, an deren Druckseite das Wasser über einen Kurzschlußkreislauf 4 mit Druckhaltesicherheitsventil 3 wieder in den Behälter 1 zurückgepumpt werden kann. Weiterhin führt vom Wasserbehälter 1 eine Wasserleitung 5 zu einem Mischbehälter 7, auf dem ein Behälter 29 angeordnet ist, der CalciumhypochloritGranulat oder Pulver enthält. Zwischen den Behältern 7,29 ist eine Zellradschleuse 8 vorgesehen, wobei in dem Behälter ein Brei aus Calciumhypochlorit und Wasser gebildet wird und der Wasseranteil etwa 10 % der Gesamtmischung beträgt. In die Leitung 5 ist eine Dosierpumpe 17 eingebaut, die mit der Zellradschleuse 8 gekoppelt ist und über eine Niveausteuerung 15 zu-bzw. abgeschaltet wird. Vor einem Vormischbehälter 13 ist mit der Leitung 12 über eine Zuleitung 32 ein Behälter 9 verbunden, der ein Gemisch aus Perchloräthylen und einem Emulgator enthält. Dieses Gemisch wird über eine Dosierpumpe 10 der Hauptleitung 12 zugeführt. In den Vormischbehälter 13 mündet eine Leitung 33, die an den Mischbehälter 7 angeschlossen ist und den Brei aus Wasser und Calciumhypochlorit über eine Dosierpumpe 11 zudosiert. In dem Vormischbehälter 13 sind Strömungsblenden 16 eingebaut. Die erste und die zweite Mischstrecke 36 bzw. 37 sind entsprechend gekennzeichnet.

Bevor der aus Calciumhypochlorit und Wasser bestehende Brei dem Vormischbehälter 13 zugeführt wird, passiert er einen Inliner 53, wodurch die Calciumhypochlorit-Granulate stark verfeinert und eine Flockenbildung in der Emulsion im unteren Bereich vermieden wird. Bei Temperaturen über 25° C ist die Flockenbildung weniger problematisch.

Anschließend an den Kurzschlußkreislauf 4 ist in der Hauptleitung 12 ein Wassermengenteiler 50 angeordnet, wobei eine Teilstromleitung 51 in den Endbereich des Mischbehälters 13 mehrstufig, beispielsweise in einem Bereich 52 einmündet. Die direkt über die Leitung 12 zugeführte Wassermenge in Verbindung mit der aus dem Behälter 7 kommenden Wassermenge ergibt einen Anteil von etwa 20 bis 40 %. Der zweite Strom über die Leitung 51 ergänzt die fehlende Restmenge zu 76,7 Gewichtsprozent Wasser.

Verfahenstechnisch wird in der ersten Stufe eine hochkonzentrierte Voremulsion und in der zweiten Stufe erst die der beschriebenen Rezeptur entsprechende Anwendungsemulsion aufbereitet. Im einzelnen ist folgende Vorgehensweise erforderlich: Zuerst werden etwa 20 bis 40 % (Gewichtsprozent) Wasseranteile mit bereits vorgemischtem 15,8 % Perchloräthylen und Emulgator vermischt und anschliessend 7,5 % Calciumhypochlorit eingebracht und so in Bewegung gehalten, daß nach etwa 10 bis 60 Sekunden eine Voremulsion entsteht. Mischt man in der zweiten Stufe die noch zu 76,7 % fehlende Wassermenge langsam dazu, dann entsteht fast ohne Verzögerung die Hauptemulsion.

Durch diese Vorgehensweise wird auch bei Wassertemperaturen nahe dem Gefrierpunkt noch eine Emulsion erreicht. Nach dem bisherigen Verfahren mußte das Wasser bei solch niedrigen Temperaturen auf ca. 20° C angewärmt werden.

Wir die Voremulsion in einer anderen Reihenfolge aufbereitet, dann verzögert sich zwar die Voremulsionsbildung, hat jedoch auf das zeitliche Entstehungsverhalten der Hauptemulsion keinen Einfluß. Wird eine höhere Viskosität der Emulsion benötigt, dann besteht die Möglichkeit, diese durch Veränderung der Rezeptur (z.B. Erhöhung des Wasseranteiles nach fertiger Emulsion) oder Veränderung der hydrodynamischen Beinflussung nach oben zu verändern.

Bei der in Figur 4 gezeigten Ausführungsform ist anstelle des Zuschaltventiles 6 als Dosiereinrichtung eine Dosierpumpe 17 vorgesehen, die mit der Zellradschleuse 8 gekoppelt ist und über die Niveausteuerung 15 zu- bzw. abgeschaltet wird. Weiterhin ist jeder Ausbringlanze 14 ein kleiner Zusatzmischbehälter 18 zugeordnet, in dem Strömungsblenden angeordnet sind. Dies hat den Vorteil, daß beim Einsatz von z.B. nur einer Lanze 14 nach Beendigung der Dekontaminationsarbeiten wesentlich kleinere Verlustmengen an Emulsion vorhanden sind, wobei nach Beendigung der Arbeiten nicht ein großer Behälter, wie beispielsweise bei dem Ausführungsbeispiel nach Figur 2 entleert werden muß.

Bei der in Fig. 5 dargestellten Ausführungsform der Vorrichtung ist auf der Druckseite der Hauptpumpe 2 und nach dem Kurzschlußkreislauf 4 in der Hauptleitung 12 ein Durchflußmengenmesser 19 vorgesehen, der die Dosierpumpen 10,11 steuert, sowie eine Drehzahlsteuerung für die Hauptpumpe 2 bewirkt.

Das in Figur 5 dargestellte Ausführungsbeispiel läßt sich auch über ein Wasserleitungsnetz betreiben, wobei jedoch zum Erzeugen definierter Verhältnisse die Vorschaltung eines Druckminderers erforderlich ist

Bei der in Figur 6 dargestellten Ausführungsform der Vorrichtung ist die Hauptpumpe 2 so geschaltet, daß sie als Förder- und Mischpumpe zugleich verwendet wird. Dazu wird über den Vormischbehälter 13 ein Kurzschlußkreislauf 4 gebildet, wobei das Ventil 3 die Aufgabe hat, einen bestimmten Druck auf der Druckseite des Systems sicherzustellen und bei geöffneten Ausbringlanzen 14 einen Teilstrom sowie bei geschlossenen Ausbringlanzen den Hauptstrom im Kurzschluß umzuleiten.

Ein solches System hat den Vorteil, daß die zusammengebrachten Medien, z.B. bei Verwendung einer Kreiselpumpe, sofort einen hydrodynamischen Mischeffekt erfahren und die Emulsion im Mischbehälter 13 noch entsprechend Zeit hat, sich zu entwickeln. Da die Umwälzmenge wesentlich größer ist, als die Zu- bzw. Abflußmenge und die Flüssigkeit immer in Bewegung bleibt, besteht keine Gefahr, daß sich im Mischbehälter 13 Calciumhypochlorit-Partikel absetzen. Dem Wasserbehälter 1 wird hierbei immer nur dann Wasser entnommen, wenn Emulsion über die Lanzen 14 abgeführt wird. Weiterhin besteht die Möglichkeit, die Pumpendrehzahl in Abhängigkeit zur Entnahmemenge über die Steuerschalter 35 an den Lanzen, 14 zu steuern.

Zur vollständigen Emulsionsentleerung des Mischbehälters 13 werden die Dosierpumpen 10,11 abgeschaltet und die Pumpendrehzahl so reduziert, daß das Ventil 3 nicht mehr anspricht. Für die Anwendung dieses Prinzips ist es erforderlich, daß die zum Einsatz kommende Pumpe 2 resistent gegen aggressive Emulsionen ist.

Bei der in Figur 7 dargestellten Vorrichtung arbeitet die Hauptpumpe 2 nach dem Verdränger-Prinzip (hydrostatisch). Dadurch ist sichergestellt, daß eine drehzahlproportionale Förderung zustandekommt, wobei die Drehzahl ein Parameter für die Umwälzmenge ist. Wird Emulsion gebraucht, dann wird die Pumpe 2 auf eine der Anzahl der zugeschalteten Lanzen 14 entsprechende Drehzahl gebracht. Gleichzeitig werden die Dosierpumpen 10,11 mit Hilfe einer Kupplung 38 zugeschaltet. Da sich die einzelnen Schaltstufen ebenfalls auf die Dosierpumpen 10,11 auswirken, ist eine den jeweiligen Durchflußmengen proportionale Zudosierung sichergestellt.

Findet keine Entnahme statt, dann läuft die Hauptpumpe 2 mit einer Grunddrehzahl und der Förderstrom fließt über den Kurzschlußkreislauf 4 zurück in den Tank. Hierbei erfolgt keine Zudosierung, da die Dosierpumpen 10,11 abgeschaltet sind.

Bei der weiteren in Figur 8 gezeigten Ausführungsform ist ein vertikal angeordneter Vormischbehälter 13' vorgesehen, in dem mit zur Durchflußrichtung geneigte Mischblenden 20 angeordnet sind. Ein Absetzen von Calciumhypochlorit-Partikeln auch bei geringen Strömungsgeschwindigkeiten wird vermieden. Der Wasserfluß in dem Behälter 13' erfolgt von oben nach unten.

Die Figur 9 zeigt eine andere Ausbildung des Behälters 13', wobei in diesem Behälter 13' ein Rührwerk 21 angeordnet ist. Dieses Rührwerk 21 muß so ausgelegt sein, daß einmal eine Teilchenablagerung vermieden wird und andererseits eine sichere Emulsionsbildung möglich ist.

Die Figuren 10 und 11 zeigen eine andere Ausbildung des Behälters 13', wobei der Behälter in die Hauptleitung 12 so eingeschaltet ist, daß er von unten nach oben durchströmt wird. In dem Behälter 13' befindet sich eine Mischschaufel 22, die oben am Behälter an einem Gummilager 39 gehaltert ist und die über einen Exzenterantrieb 40 hin- und her bewegt wird. Das Blatt der Schaufel 22 ist mit Löchern 41 versehen.

Somit erfolgt gemäß den Erfordernissen unmittelbar nach dem Eintreffen der Komponenten in den Behälter zu Beginn der Emulsionsbildung eine intensivere Durchmischung als am Behälter-Ausgang.

Man kann den Behälter 13' auch wie in Figur 12 gezeigt, mit einem Mischblatt 23 versehen, das nach unten hin spitz zuläuft bzw. als Kegel ausgebildet sein kann.

Für besondere Einsätze bietet sich die Möglichkeit, ein Emulgiergerät über den zulaufenden Wasserstrom 24 anzutreiben. Eine solche Möglichkeit ist in Figur 13 dargestellt. Hierbei ist in die Hauptleitung 12 ein Wassermotor 25 eingesetzt,wobei die Dosierpumpen 10,11 direkt mit dem Wassermotor 25 gekoppelt sind und zwangsläufig nur dann zudosieren, wenn der Motor 25 läuft. Die Drehbewegung des Motors 25 ist aber abhängig von dem an den Lanzen 14 erfolgenden Emulsionsverbrauch. Die Zellradschleuse 8 und die Dosierpumpe 17 werden nur dann zugeschaltet, wenn die Niveausteuerung 15 anspricht. Hierfür ist eine batteriebetriebene Kupplung 42 vorgesehen. Das Rührwerk 31 ist entweder ebenfalls direkt gekoppelt oder batteriebetrieben. Um eine Erschöpfung des Systems aufgrund verbrauchter Batterien zu vermeiden, besteht die Möglichkeit, ein netzabhängiges Ladegerät bzw. eine kleine Lichtmaschine mit Reglereinrichtung vorzusehen.

Da der Arbeitsdruck an der Lanze 14 zwei bis drei bar beträgt und die Druckverluste durch die Antriebsleistung sehr gering sind, kann davon ausgegangen werden, daß alle üblichen Wasserleitungsnetze für den\Einsatz eines solchen Gerätes geeignet sind.

Bei der in Fig. 14 dargestellten Ausführungsform wird die gesamte Antriebsenergie für die Emulgiereinrichtung dem Wasserstrom 24 beispielsweise aus einem beliebigen Wasserleitungsnetz entnommen. Das Druckniveau sollte dabei 4 bis 6 bar betragen. In die Hauptleitung 12 ist ein Wassermotor 25 eingesetzt, wobei die Dosierpumpen 10,11 direkt mit dem Wassermotor gekoppelt sind und zwangsläufig nur dann zudosieren, wenn der Motor 25 läuft. Die Drehbewegung des Motors 25 ist aber abhängig von dem an den Lanzen 14 erfolgenden Emulsionsverbrauch.

Der Verbrauch des Calciumhypochlorit-Wassergemisches wird dadurch kompensiert, daß eine stufenlos funktionierende Schwimmer-Direktsteuerung 54 den Zustrom zum Wassermotor 17 regelt. Mit Hilfe eines Dauerbypasses 55 besteht die Möglichkeit, einen totalen Stillstand des Antriebes und somit ein Absetzen der Calciumhypochlorit-Aggregate zu vermeiden.

Anstatt des statischen Mischers 13 kann auch ein Rotationsmischer 13' mit Zwangsumlenkung verwendet werden und zwar dann, wenn die Gefahr besteht, daß sich Partikel wegen zu geringer Strömungsgeschwindigkeit absetzen und eine ungenügende Mischung erfolgt. Ein solcher Mischer wird im Falle des Wasserantriebes vom Wassermotor oder einem sonstigen elektrischen Antrieb mit geeigneter Drehzahl angetrieben. Hierbei sind auf der sich drehenden Welle Scheiben als Blenden angebracht, die wiederum Trägerfunktion für Mischflügel aufweisen. Am Außenrohr werden starre Scheiben als Umlenkblenden vorgesehen.

Die Figur 15 zeigt eine Ausführungsform der Vorrichtung, bei der in der Hauptleitung 12 eine Förderpumpe 30 angeordnet ist, die mechanisch gekoppelt ist mit der Dosierpumpe 10 für das Gemisch Perchloräthylen und Emulgator und der Zellradschleuse 8, wobei der Antrieb über einen Motor 43 erfolgt. Das Gemisch aus Wasser und Perchloräthylen mit dem Emulgator wird seitlich in den Mischbehälter 7 über eine Zuführung 26 gegeben, wobei der Strahl 27 gegen eine in dem Behälter 7 angeordnete Prallplatte 28 gerichtet ist. In den Strahl 27 gelangt weiterhin über die Zellradschleuse 8 Calciumhypochlorit. Der Motor 43 schaltet hierbei über die Befehle der Niveausteuerung 15.

Die Wasserpumpe 30 kann entfallen, wenn das System an ein Wasserleitungsnetz angeschlossen und entweder die Menge zwischen dem Minimum und dem Maximum der Niveausteuerung als Maß für die Zumischung von Wasser zugrundegelegt wird, oder wenn das vom Leitungsnetz kommende Wasser über einen Druckminderer und ein zuschaltbares Drosselventil fließt, so daß von einem definierten Wasserstrom ausgegangen werden kann.

Vom Boden des Behälters 7 wird über die Hauptpumpe 2 das Gemisch abgezogen und über den Kurzschlußkreislauf 4 oberhalb des Bodens wieder in den Behälter 7 zurückgepumpt. Die Hauptpumpe ist so dimensioniert, daß über den Kurzschlußkreislauf 4 immer mehr Emulsion in den Umlauf gebracht wird, als im maximalen Fall gebraucht wird.

Während des Durchströmens durch den Behälter 7 wird eine Turbulenz erzeugt, die die darüberliegende, in der Entwicklung befindliche Emulsion in Bewegung hält und somit ein Absetzen der Calciumhypochlorit-Teilchen verhindert. Dadurch wird erreicht, daß immer fertig entwickelte Emulsion zu den Lanzen 14 gepumpt wird. Bei Bedarf kann noch das Rührwerk 31 vorgesehen sein. Die Rückflußmenge über die Leitung 4 steht in Abhängigkeit zu den jeweils im Einsatz befindlichen Lanzen 14, d.h., je mehr Lanzen 14 zugeschaltet sind, umso kleiner ist die Rückflußmenge in der Kurzschlußleitung 4.

Weiterhin ist der Behälter 7 so dimensioniert, daß auch bei einem maximalen Emulsionsverbrauch die Zeit zwischen dem Zu- und Abfluß größer ist als die Entwicklungszeit der Emulsion. Dadurch ist gewährleistet, daß nicht teilentwickelte Emulsion ausgebracht wird.

Die Pumpendrehzahl bzw. Fördermenge kann auch aus energetischen Gründen manuell oder automatisch angepaßt werden. Die Hauptpumpe 2 muß eine resistente Ausführung aufweisen.

Es hat sich gezeigt, daß die Emulsionsbildung in Abhängigkeit von der Wassertemperatur steht und bei höheren Temperaturen von bis zu etwa 35°C bis 40°C erheblich beschleunigt werden kann. Dies kann beispielsweise durch einen vorgeschalteten Durchlauferhitzer erfolgen.

Die Fig. 16 zeigt eine Vorrichtung, bei der in der Hauptleitung 12 eine Förderpumpe 30 angeordnet ist, die mechanisch gekoppelt ist mit einer Dosierpumpe 10 für das Gemisch Perchloräthylen und Emulgator und der Zelldradschleuse 8, wobei der Antrieb über einen Motor 43 erfolgt. Das Gemisch aus Wasser und Perchloräthylen und Emulgator wird seitlich in den Mischbehälter 7 über eine Zuführung 26 gegeben, wobei der Strahl 27 gegen eine in dem Behälter 7 angeordnete Prallplatte 28 gerichtet ist. In den Strahl 27 gelangt weiterhin über die Zellradschleuse 8 Calciumhypochlorit. Der Motor 43 schaltet hierbei über die Befehle der Niveausteuerung 15. Der Mengenteiler 50 ist der Pumpe 30 nachgeordnet und die Teilstromleitung 51 führt zu einer im unteren Bereich des Mischbehälters 7 eingebauten Mischkammer 56, in der einzelne Strömungsblenden angeordnet sind.

Bei der Aufteilung der Wasserströme entsteht im Behälter 7 die Voremulsion mit einem 20 bis 40 %igen (Gewichtsprozent) Wasseranteil, 15,8 % Perchloräthylen und Emulgator sowie 7,5 % Calciumhypochlorit mit Hilfe des langsam laufenden Rührwerkes 31. Die Hauptemulsion wird dann in der darunter befindlichen Mischkammer 56 erzeugt.

Um nach dem Einsatz möglichst kleine Mengen in Kauf nehmen zu müssen, ist die Niveauregelung 15 höhenverstellbar ausgeführt. Weiterhin kann parallel zur Pumpe 30 eine weitere Pumpe 57 vorgesehen sein.

Bei der in Fig. 7 dargestellten Vorrichtung wird ein druckloser, vertikal angeordneter Rotationsmischer 58 mit Zwangsumlenkung verwendet. Für die Zwangsumlenkung sind innen am Behälter 7 Zwangsumlenkbleche 59 angebracht. Der obere Bereich des Behälters 7, d.h. der Bereich 37 dient zum Erzeugen der beschriebenen Voremulslon, während im unteren Bereich 52 des Behälters 7 die Hauptemulsion stufenweise erzeugt wird, so daß die Emulsion beim Erreichen des unten integrierten Kurzschlußbereichs 63 fertig aufbereitet ist.

Da in der Anfahrphase die Anteile der Voremulsion zunächst in dem Bereich 52 und den Kurzschlußbereich 63 des Behälters 7 fließen und von einer bestimmten Füll- und Entwicklungszeit ausgegangen werden muß, ist es erforderlich, für diesen Zeitraum die Teilstromleitung 51 abzuschlaten. Dies erfolgt durch einen Dreiwegehahn 60 in der Leitung 51, so daß die Pumpe 57 über eine parallele Leitung 61 kurzgeschlossen wird. Nach entstandener Voremulsion im Bereich 52 wird dann die Zuleitung 51 wieder zugeschaltet, so daß die kontinuierliche Emulsion entnommen werden kann. Die Zusteuerung der einzelnen Komponenten erfolgt über die beschriebene Niveausteuerung.

Bei der weiteren in Fig. 18 dargestellten Ansführungsform der Vorrichtung ist als Mischbehälter 7 eine schräg nach unten abfallende Wanne vorgesehen, die mit Hilfe von Zwischenwänden 64 in einzelne kleine, nach oben offene Behältnisse unterteilt ist. In diese einzelnen Behältnisse greifen Rührbleche 65 eines Schwenkrührers 62 ein, dessen Antrieb mit dem Bezugszeichen 66 versehen ist. Dieser Schwenkrührer ist in Fig. 18 rechts oben in einem kleinen Bild im Querschnitt dargestellt. Die einzelnen Rührbleche führen dabei eine hin- und hergehende Bewegung durch. In die einzelnen Behältnisse greifen die Rührbleche 65 so ein, daß sich beim Rühren speziell im Voremulgierbereich 37 in den Ecken und auf dem Boden keine Schwebe- und Schwerteilchen absetzen. Der Rührvorgang kann so optimal den Erfordernissen der Emulsionsbildung angepaßt werden.

Zunächst gelangen die Komponenten der Vormischung unter Einwirkung des Rührers 62 über den Bereich 37' in 37''. Erst wenn dieser Bereich bis zum Überlaufen voll ist, gelangt die bis dahin, bedingt durch die abgestimmten Füll- und Volumenproportionen entstandene Voremulsion, in den Bereich 37''' und 52'. Der Bereich 37''' dient lediglich zur Sicherheit der Voremulsionsbildung. Wie aus der Zeichnung ohne weiteres ersichtlich, weisen die einzelnen, die Stufen begrenzenden Zwischenwände 64 unterschiedliche Höhen auf, so daß im Wechsel beim Durchlauf eine Unter- bzw. Überflutung zustande kommen kann.

Im Bereich 52' beginnt die Entwicklung der Hauptemulsion und setzt sich im Bereich 52'' und 52''' fort. In den Kurzschlußbereich 63 gelangt bereits fertig entwickelte Emulsion. Im Bereich 52 kann wiederum der Restwasserstrom 51 stufenweise mit Hilfe des Dreiwegehahnes 60 oder einer stufenlosen Regelung zugeschaltet werden. Der Dreiwegehahn 60 kann stufenlos so eingestellt werden, daß ein beliebiger Teilstrom über die Leitung 61 zurückfließt und so die Wassermenge in Leitung 51 stufenlos zum Zwecke einer Rezepturveränderung, z.B. bei extrem kaltem Wasser, reguliert werden kann.

Ein solches Überlaufsystem hat den Vorteil, daß aus bestimmten Betriebszuständen heraus sich nicht unkontrolliert in den einzelnen Bereichen und durch das Absetzen von Schwebeteilchen in tiefgelagerten Zonen ungewollt Fraktionen bilden, die eine Entstehung der Emulsion verhindern.

Die Trennwände können eventuell ganz entfallen, wenn entsprechende Ungenauigkeiten bei der Durchmischung zulässig sind. Dies trifft auch für Fig. 14, Position 13' sinngemäß zu. Der Wasserstrom 26 kann auch, wenn er quer zu den Zellen gerichtet eingeführt wird, zur Zellenreinigung verwendet werden. Zwischen die Leitungsanschlüsse 67 und 68 kann ein autarkes temperaturgeregeltes Durchlauferhitzersystem 72 geschaltet werden. Ferner besteht die Möglichkeit, in die Rücklaufleitung 69 einen Durchlauferhitzer 73 einzubauen, dem über einen Dreiwegehahn 71 Flüssigkeit zugeleitet werden kann.

Diese Ausführung ist deshalb vorteilhaft, weil der Mischbehälter 7 mit wenigen Handgriffen durch Öffnen des Deckels 70 leicht zugänglich ist und dadurch nach dem Einsatz einfach gereinigt werden kann.

## Patentansprüche

1. Verfahren zum Erzeugen einer Entgiftungsemulsion für ABC- Kampfstoffe, bei dem die Komponenten der Entgiftungsemulsion nach einer vorgegebenen Rezeptur, nämlich Calciumhypochlorit in pulvriger bis Granulatform, Perchloräthylen, einem Emulgator und Wasser gemischt und unter Druck verspritzt werden, dadurch gekennzeichnet, daß einem unter Druck stehenden Wasserstrom die Komponenten der Entgiftungsemulsion zudosiert und in einzelnen Mischstrecken zur fertigen Emulsion gemischt werden.

2. Verfahren nach Anspruch 1, dadurch gekennzeichnet, daß in einer ersten Stufe Perchloräthyien als Lösungsmittel mit dem Emulgator vorgemischt dem Wasser beigegeben wird und in einer zweiten Stufe ein Brei aus Wasser und Calciumhypochlorit als Mittel zum Vernichten der ABC-Kampfstoffe gebildet oder trockenes Calciumhypochlorit in entsprechender Menge dem Vorgemisch zugegeben wird.

3. Verfahren nach Anspruch 1 und 2, dadurch gekennzeichnet, daß in einer ersten Stufe hochkonzentrierte Voremulsion gebildet wird, die in einer zweiten Stufe unter Beigabe der fehlenden Wassermenge zur Anwendungsemulsion aufbereitet wird.

4. Verfahren nach Anspruch 1 bis 3, dadurch gekennzeichnet, daß das Gemisch durch einen Emulsionsbeschleuniger (Inliner) geleitet wird.

5. Verfahren nach Anspruch 1 bis 4, dadurch gekennzeichnet, daß im Bereich der Mischstrecken unmittelbar nach der Calciumhypochlorit-Wassergemisch-Zudosierung die Fließgeschwindigkeit erhöht wird.

6. Vorrichtung zum Durchführen des Verfahrens nach Anspruch 1 bis 5, dadurch gekennzeichnet, daß an einem Wasserbehälter (1) eine Hauptpumpe (2) angeschlossen ist, deren Druckseite über ein Druckhaltesicherheitsventil (3) mit dem Tank in einem Kurzschlußkreislauf (4) verbunden ist, daß an der Druckseite eine Wasserleitung (5) mit einer Dosiereinrichtung (6, 17) zu einem Mischbehälter (7) mit einer dosierten Zuführung (8) für ein Mittel zum Vernichten der ABC-Kampfstoffe angeordnet ist, daß nach der vorstehenden Wasserleitung (5) ein Behälter (9) für das Gemisch aus einem Lösungsmittel und dem Emulgator über eine Dosierpumpe (10) angeschlossen ist, daß der Mischbehälter (7) über eine weitere Dosierpumpe (11) mit der Hauptleitung (12) verbunden ist, in die ein Vormischbehälter (13) stromabwärts von der Wasserleitung (5) eingesetzt ist, dem Ausbringlanzen (14) nachgeordnet sind.

7. Vorrichtung nach Anspruch 6, dadurch gekennzeichnet, daß der Mischbehälter (7) mit einer Niveausteuerung (15) versehen ist, die eine Zellradschleuse (8) oder Förderschnecke als dosierte Zuführung und ein Zuschaltventil (6) als Dosiereinrichtung steuert.

8. Vorrichtung nach Anspruch 6 und 7, dadurch gekennzeichnet, daß der Vormischbehälter (13) mit Strömungsblenden (16) versehen ist.

9. Vorrichtung nach Anspruch 6 bis 8, dadurch gekennzeichnet, daß als Dosiereinrichtung zum Mischbehälter (7) eine Dosierpumpe (17) vorgesehen ist.

10. Vorrichtung nach Anspruch 6 bis 9, dadurch gekennzeichnet, daß in die Hauptleitung (12) vor den Zuleitungen (32, 33) zu den Chemikalienbehältern (7, 9) ein Wassermengenteiler (50) angeordnet ist, wobei die Teilstromleitung (51) im hinteren Bereich des Vormischbehälters (13) zugeführt wird.

11. Vorrichtung nach Anspruch 10, dadurch gekennzeichnet, daß die Teilstromleitung (51) mehrstufig in den Vormischbehälter (13) mündet.

12. Vorrichtung nach Anspruch 6 bis 11, dadurch gekennzeichnet, daß in der Zuleitung (33) vom Mischbehälter (7) mit dem Calciumhypochlorit-Brei ein Inliner (53) vorgesehen ist.

13. Vorrichtung nach Anspruch 6 bis 12, dadurch gekennzeichnet, daß jede Ausbringlanze (14) mit einem Zusatzmischbehälter (18) versehen ist.

14. Vorrichtung nach Anspruch 6 bis 13, dadurch gekennzeichnet, daß in der Hauptleitung (12) vor dem Vormischbehälter (13) ein Durchflußmengenmesser (19) vorgesehen ist, der die Dosierpumpen (10, 11) steuert und eine Drehzahlsteuerung der Hauptpumpe (2) vorsieht.

15. Vorrichtung nach einem der Ansprüche 6 bis 14, dadurch gekennzeichnet, daß die Hauptpumpe (2) als Förder- und Mischpumpe in einem Kurzschlußkreislauf (4) zum Vormischbehälter (13) angeordnet ist.

16. Vorrichtung nach einem der Ansprüche 6 bis 15, dadurch gekennzeichnet, daß die Hauptpumpe (2) nach dem Verdränger-Hydrostatik-Prinzip arbeitet und entsprechend der zugeschalteten Ausbringlanzen (14) auf Drehzahl gebracht ist.

17. Vorrichtung nach einem der Ansprüche 6 bis 16, dadurch gekennzeichnet, daß der Vormischbehälter (13') vertikal angeordnet ist und zur Durchflußrichtung geneigte Mischblenden (20) aufweist.

18. Vorrichtung nach Anspruch 17, dadurch gekennzeichnet, daß der Vormischbehälter (13') ein Rührwerk (21) aufweist.

19. Vorrichtung nach Anspruch 17 und 18, dadurch gekennzeichnet, daß in dem Vormischbehälter (13') eine Mischschaufel (22) oder ein Mischblatt (23) exzentergetrieben angeordnet ist.

20. Vorrichtung nach einem der Ansprüche 6 bis 19, dadurch gekennzeichnet, daß die Hauptleitung (12) an ein Leitungsnetz (24) angeschlossen ist, wobei in der Hauptleitung (12) ein mit den Dosierpumpen (10, 11) gekuppelter Wassermotor (25) angeordnet ist.

21. Vorrichtung nach einem der Ansprüche 6 bis 20, dadurch gekennzeichnet, daß als Niveausteuerung (15) für den ersten Mischbehälter (7) eine Schwimmer-Direktsteuerung (54) vorgesehen ist.

22. Vorrichtung nach einem der Ansprüche 6 bis 21, dadurch gekennzeichnet, daß der Mischbehälter (13) als Rotationsmischer (13') mit Zwangsumlenkung ausgebildet ist.

23. Vorrichtung nach einem der Ansprüche 6 bis 22, dadurch gekennzeichnet, daß der Wasserzulauf von der Hauptleitung (12) zusammen mit dem Gemisch aus Perchloräthylen und Emulgator von der Niveausteuerung (15) gesteuert, dem Mischbehälter (7) zuführbar ist, und daß die Hauptpumpe (2) in einem Kurzschlußkreislauf (4) am Mischbehälter (7) angeschlossen ist.

24. Vorrichtung nach Anspruch 23, dadurch gekennzeichnet, daß die Zuführung (26) des Gemisches durch einen seitlich in den Mischbehälter (7) gegen eine Prallplatte (28) gerichteten Strahl (27) erfolgt, wobei oberhalb des Strahles (27) ein Behälter (29) mit Zellradschleuse (8) für das Calciumhypochlorit vorgesehen ist.

25. Vorrichtung nach Anspruch 23 und 24, dadurch gekennzeichnet, daß in die Hauptleitung (12) eine Pumpe (30) geschaltet ist oder das Wasser über einen Druckminderer und ein zuschaltbares Drosselventil fließt.

26. Vorrichtung nach Anspruch 24 bis 25, dadurch gekennzeichnet, daß zur beschleunigten Emulsionsbildung das Wasser einem Durchlauferhitzer zuführbar ist.

27. Vorrichtung nach einem der Ansprüche 6 bis 22, dadurch gekennzeichnet, daß der Bodenbereich des Mischbeitälters (7) als Mischkammer (56) für die Hauptemulsion ausgebildet ist und die vom Mengenteiler (50) abgezweigte Teilstromleitung (51) an die Mischkammer (56) angeschlossen ist.

28. Vorrichtung nach einem der Ansprüche 6 bis 27, dadurch gekennzeichnet, daß die Niveausteuerung (15) höhenverstellbar ist.

29. Vorrichtung nach Anspruch 27 und 28, dadurch gekennzeichnet, daß der erste Mischbehälter (7) mit einem drucklosen vertikal angeordneten Rotationsmischer (58) mit Zwangsumlenkblechen (59) versehen ist, wobei der obere Behälterbereich als zweite Mischstrecke (37) und der untere Behälterbereich (52) zum Bilden der Hauptemulsion vorgesehen ist.

30. Vorrichtung nach einem der Ansprüche 6 bis 29, dadurch gekennzeichnet, daß an die Hauptleitung (12) eine Zusatzpumpe (57) angeschlossen ist, die über die Teilstromleitung (51) mit dem unteren Behälterbereich (52) verbunden ist und die über einen Dreiwegehahn (60) und eine parallele Leitung (61) für die Anfahrphase überbrückbar ist.

31. Vorrichtung nach einem der Ansprüche 6 bis 30, dadurch gekennzeichnet, daß der Mischbehälter (7) eine schräg angeordnete und abfallende Wanne aufweist, die mit Hilfe von Zwischenwänden (64) in kleine nach oben offene Behältnisse unterteilt ist, wobei in dem Mischbehälter (7) ein Schwenkrührer (62) angeordnet ist.

32. Vorrichtung nach Anspruch 31, dadurch gekennzeichnet,daß an eine Zulaufleitung zum Mischbehälter (7) mit einem Anschluß (68) und eine Rücklaufleitung zum Behälter (7) mit einem Anschluß (67) ein selbständiges temperaturgeregeltes Durchlauferhitzersystem (72) mit Pumpe angeschlossen ist.

33. Vorrichtung nach Anspruch 31, dadurch gekennzeichnet, daß in einer Rücklaufleitung (69) des Behälters (7) ein Durchlauferhitzer (73) angeordnet ist.

## Claims

1. Process for producing a detoxicating emulsion for ABC warfare agents, in which the components of the detoxicating emulsion are mixed in accordance with a predetermined recipe, namely calcium hypochlorite in pulverulent to granular form, perchloroethylene, an emulsifier and water, and are sprayed under pressure, characterized in that the components of the detoxicating emulsion are metered into a stream of water under pressure and are mixed in individual mixing sections to produce the finished emulsion.

2. Process according to Claim 1, characterized in that, in a first stage, perchloroethylene, as the solvent, pre-mixed with the emulsifier, is added to the water and, in a second stage, a slurry of water and calcium hypochlorite, as the means of destroying the ABC warfare agents, is formed or dry calcium hypochlorite is added in an appropriate amount to the pre-mixture.

3. Process according to Claim 1 and 2, characterized in that, in a first stage, highly concentrated pre-emulsion is formed which, in a second stage, is prepared to give the emulsion for use by adding the quantity of water which is lacking.

4. Process according to Claim 1 to 3, characterized in that the mixture is passed through an emulsion accelerator (inliner).

5. Process according to claim 1 to 4, characterized in that the flow velocity is increased in the region of the mixing sections directly after metering in of the calcium hypochlorite/water mixture.

6. Apparatus for carrying out the process according to Claim 1 to 5, characterized in that adjoining a water container (1) is a main pump (2) whereof the pressure side is connected by way of a pressure-containing safety valve (3) to the tank in a short-circuit cycle (4), in that there is arranged on the pressure side a water line (5) with a metering device (6, 17) to a mixing container (7) having a metered supply (8) for a means of destroying the ABC warfare agents, in that after the upstream water line (5) there is attached a container (9) for the mixture comprising a solvent and the emulsifier by way of a metering pump (10), in that the mixing container (7) is connected by way of a further metering pump (11) to the main line (12) in which there is placed a pre-mixing container (13) downstream of the water line (5), downstream of which pre-mixing container (13) outward lances (14) are arranged.

7. Apparatus according to Claim 6, characterized in that the mixing container (7) is provided with a level control (15) which controls a bucket wheel sluice (8) or conveying worm as the metered supply and a connection valve (6) as the metering device.

8. Apparatus according to Claim 6 and 7, characterized in that the pre-mixing container (13) is provided with flow baffles (16).

9. Apparatus according to Claim 6 to 8, characterized in that a metering pump (17) is provided as the metering device to the mixing container (7).

10. Apparatus according to Claim 6 to 9, characterized in that there is arranged in the main line (12) upstream of the supply lines (32, 33) to the chemical containers (7, 9) a water quantity divider (50), the part-stream line (51) being supplied in the rear region of the pre-mixing container (13).

11. Apparatus according to Claim 10, characterized in that the part-stream line (51) opens into the pre-mixing container (13) in a plurality of stages.

12. Apparatus according to Claim 6 to 11, characterized in that an inliner (53) is provided in the supply line (33) from the mixing container (7) to the calcium hypochlorite slurry.

13. Apparatus according to Claim 6 to 12, characterized in that each outward lance (14) is provided with an additional mixing container (18).

14. Apparatus according to Claim 6 to 13, characterized in that a flow rate meter (19) which controls the metering pumps (10, 11) and provides a speed control to the main pump (2) is provided in the main line (12) upstream of the pre-mixing container (13).

15. Apparatus according to one of Claims 6 to 14, characterized in that the main pump (2) is arranged as a conveying and mixing pump in a short-circuit cycle (4) to the pre-mixing container (13).

16. Apparatus according to one of Claims 6 to 15, characterized in that the main pump (2) operates in accordance with the compressor hydrostatic principle and is brought to speed in accordance with the connected outward lances (14).

17. Apparatus according to one of Claims 6 to 16, characterized in that the pre-mixing container (13') is arranged to be vertical and has mixing baffles (20) inclined with respect to the direction of flow.

18. Apparatus according to Claim 17, characterized in that the pre-mixing container (13') has a stirrer mechanism (21).

19. Apparatus according to Claim 17 and 18, characterized in that a mixing paddle (22) or a mixing blade (23) is arranged, driven eccentrically, in the pre-mixing container (13').

20. Apparatus according to one of Claims 6 to 19, characterized in that the main line (12) is attached to a line network (24), a water motor (25) coupled to the metering pumps (10, 11) being arranged in the main line (12).

21. Apparatus according to one of Claims 6 to 20, characterized in that a float-type direct control (54) is provided as a level control (15) for the first mixing container (7).

22. Apparatus according to one of Claims 6 to 21, characterized in that the mixing container (13) is constructed as a rotary mixer (13') with forced deflection.

23. Apparatus according to one of Claims 6 to 22, characterized in that the water inflow from the main line (12), together with the mixture of perchloroethylene and emulsifier controlled by the level control (15), may be supplied to the mixing container (7), and in that the main pump (2) is attached to the mixing container (7) in a short-circuit cycle (4).

24. Apparatus according to Claim 23, characterized in that the supply (26) of the mixture is effected by a jet (27) directed laterally into the mixing container (7) against an impact plate (28), a container (29) with bucket wheel sluice (8) for the calcium hypochlorite being provided above the jet (27).

25. Apparatus according to Claim 23 and 24, characterized in that a pump (30) is connected in the main line (12) or the water flows by way of a pressure reducer and a connectable choke valve.

26. Apparatus according to Claim 24 to 25, characterized in that the water may be supplied to a flow heater for the purpose of accelerated emulsion formation.

27. Apparatus according to one of Claims 6 to 22, characterized in that the base region of the mixing container (7) is constructed as a mixing chamber (56) for the main emulsion and the part-stream line (51) branched off from the quantity divider (50) is attached to the mixing chamber (56).

28. Apparatus according to one of Claims 6 to 27, characterized in that the level control (15) is height-adjustable.

29. Apparatus according to Claim 27 and 28, characterized in that the first mixing container (7) is provided with an unpressurized vertically arranged rotary mixer (58) with forced deflection plates (59), the upper container region being provided as a second mixing section (37) and the lower container region (52) being provided to form the main emulsion.

30. Apparatus according to one of Claims 6 to 29, characterized in that there is attached to the main line (12) an additional pump (57) which is connected by way of the part-stream line (51) to the lower container region (52) and which may be bridged by way of a three-way cock (60) and a parallel line (61) for the start-up phase.

31. Apparatus according to one of Claims 6 to 30, characterized in that the mixing container (7) has an obliquely arranged, descending trough which is divided with the aid of intermediate walls (64) into small containers open towards the top, a pivotal stirrer (62) being arranged in the mixing container (7).

32. Apparatus according to Claim 31, characterized in that an independent temperature-regulated flow heater system (72) with pump is attached to an inflow line to the mixing container (7) by way of a connection (68) and to a return line to the container (7) by means of a connection (67).

33. Apparatus according to Claim 31, characterized in that a flow heater (73) is arranged in a return line (69) of the container (7).

## Revendications

1. Procédé de fabrication d'une émulsion de décontamination pour des agents de combat ABC, les composants de l'émulsion de décontamination étant mélangés conformément à une recette prédéterminée, à savoir de l'hypochlorite de calcium sous une forme pulvérulente à granuleuse, du tétrachloréthylène, un émulsifiant et de l'eau, et projetés sous pression, **caractérisé en ce** que les composants de l'émulsion de décontamination sont ajoutés à un courant d'eau sous pression et mélangés dans diverses sections de mélange de façon à obtenir l'émulsion terminée.

2. Procédé selon la revendication 1, caractérisé en ce que dans une première phase, le tétrachloréthylène en tant que solvant prémélangé avec l'émulsifiant est ajouté à l'eau, et que dans une seconde phase est formé un coulis d'eau et d'hypochlorite de calcium, comme moyen pour la destruction des agents de combat ABC, ou que de l'hypochlorite de calcium sec est ajouté en une quantité convenable au mélange préliminaire.

3. Procédé selon les revendications 1 et 2, caractérisé en ce que dans une première phase est formée une émulsion préliminaire hautement concentrée qui est transformée dans une seconde phase en émulsion d'application avec addition de la quantité d'eau manquante.

4. Procédé selon l'une des revendications 1 à 3, caractérisé en ce que le mélange est envoyé dans un accélérateur d'émulsionnement (inliner).

5. Procédé selon l'une des revendications 1 à 4, caractérisé en ce que dans la région des sections de mélange, la vitesse d'écoulement est augmentée immédiatement avec l'addition dosée du mélange d'hypochlorite de calcium et d'eau.

6. Dispositif pour la mise en oeuvre du procédé selon les revendications 1 à 5, caractérisé en ce qu'à un réservoir d'eau (1) est raccordée une pompe principale (2) dont le côté refoulement communique par l'intermédiaire d'une soupape de maintien de pression de sécurité (3) avec le réservoir dans un circuit court-circuité (4); que du côté refoulement est disposée une conduite d'eau (5) avec un dispositif de dosage (6, 17) qui mène à un réservoir mélangeur (7) avec une arrivée dosée (8) pour un moyen pour la destruction des agents de combat ABC; qu'en aval de la conduite d'eau précitée (5) est raccordé, par l'intermédiaire d'une pompe de dosage (10), un réservoir (9) pour le mélange constitué d'un solvant et de l'émulsifiant; que le réservoir de mélange (7) est relié par l'intermédiaire d'une autre pompe de dosage (11) à la conduite principale (12) dans laquelle est inséré, en aval de la conduite d'eau (5), un réservoir de prémélange (13) suivi de lances de distribution (14).

7. Dispositif selon la revendication 6, caractérisé en ce que le réservoir de mélange (7) est muni d'une commande de niveau (15) qui commande une écluse à roue cellulaire (8) ou une vis sans fin pour l'alimentation dosée et une soupape de mise en circuit (6) comme dispositif de dosage.

8. Dispositif selon les revendications 6 et 7, caractérisé en ce que le réservoir de prémélange (13) est équipé de chicanes (16).

9. Dispositif selon l'une des revendications 6 à 8, caractérisé en ce qu'une pompe de dosage (17) est prévue comme dispositif de dosage pour le réservoir de mélange (7).

10. Dispositif selon l'une des revendications 6 à 9, caractérisé en ce que dans la conduite principale (12), en amont des conduites d'alimentation (32, 33) pour les réservoirs d'agents chimiques (7, 9), est disposé un diviseur de débit d'eau (50), la conduite de courant partiel (51) étant amenée à la partie postérieure du réservoir de prémélange (13).

11. Dispositif selon la revendication 10, caractérisé en ce que la conduite de courant partiel (51) débouche à plusieurs étages dans le réservoir de prémélange (13).

12. Dispositif selon l'une des revendications 6 à 11, caractérisé en ce que dans la conduite d'alimentation (33) venant du réservoir de mélange (7) contenant le coulis d'hypochlorite de calcium est prévu un inliner (53).

13. Dispositif selon l'une des revendications 6 à 12, caractérisé en ce que chaque lance de distribution (14) est munie d'un réservoir de mélange additionnel (18).

14. Dispositif selon l'une des revendications 6 à 13, caractérisé en ce que dans la conduite principale (12), en amont du réservoir de prémélange (13), est prévu un débitmètre (19) qui commande les pompes de dosage (10, 11) et prévoit une commande de la vitesse de rotation de la pompe principale (2).

15. Dispositif selon l'une des revendications 6 à 14, caractérisé en ce que la pompe principale (2) est montée en tant que pompe d'alimentation et pompe mélangeuse dans un circuit court-circuité (4) menant au réservoir de prémélange (13).

16. Dispositif selon l'une des revendications 6 à 15, caractérisé en ce que la pompe principale (2) fonctionne d'après le principe des pompes hydrostatiques volumétriques et que sa vitesse de rotation est augmentée en fonction des lances de distribution (14) mises en circuit.

17. Dispositif selon l'une des revendications 6 à 16. caractérisé en ce que le réservoir de prémélange (13') est disposé verticalement et présente des chicanes mélangeuses (20) inclinées par rapport à la direction d'écoulement.

18. Dispositif selon la revendication 17, caractérisé en ce que le réservoir de prémélange (13') comporte un agitateur (21).

19. Dispositif selon les revendications 17 et 18, caractérisé en ce que dans le réservoir de prémélange (13') est disposée une palette mélangeuse (22) ou une lame mélangeuse (23) entraînée par excentrique.

20. Dispositif selon l'une des revendications 6 à 19, caractérisé en ce que la conduite principale (12) est raccordée à un réseau (24), un moteur hydraulique (25) couplé avec les pompes de dosage (10, 11) étant monté dans la conduite principale (12).

21. Dispositif selon l'une des revendications 6 à 20, caractérisé en ce qu'une commande directe à flotteur (54) est prévue comme commande de niveau (15) pour le premier réservoir de mélange (7).

22. Dispositif selon l'une des revendications 6 à 21, caractérisé en ce que le réservoir de mélange (13) est conformé en mélangeur rotatif (13') avec changement de direction forcé.

23. Dispositif selon l'une des revendications 6 à 22, caractérisé en ce que l'arrivée d'eau à partir de la conduite principale (12), conjointement avec le mélange de tétrachloréthylène et d'émulsifiant, réglée par la commande de niveau (15), peut être amenée vers le réservoir de mélange (7), et que la pompe principale (2) est raccordée au réservoir de mélange (7) dans un circuit court-circuité (4).

24. Dispositif selon la revendication 23, caractérisé en ce que l'amenée (26) du mélange se fait par un jet (27) dirigé latéralement dans le réservoir de mélange(7) contre une chicane (28), un réservoir (29) avec écluse à roue cellulaire (8) pour l'hypochlorite de calcium étant prévu au-dessus du jet (27).

25. Dispositif selon les revendications 23 et 24, caractérisé en ce que dans la conduite principale (12) est insérée une pompe (30) ou que l'eau s'écoule par l'intermédiaire d'un détendeur et d'une soupape d'étranglement pouvant être mise en circuit.

26. Dispositif selon l'une des revendications 24 à 25, caractérisé en ce que pour la formation accélérée de l'émulsion, l'eau peut être amenée à un chauffe-eau instantané.

27. Dispositif selon l'une des revendications 6 à 22, caractérisé en ce que la région du fond du réservoir de mélange (7) est conformée en chambre de mélange (56) pour l'émulsion principale et que la conduite de courant partiel (51) dérivée du diviseur de débit (50) est raccordée à la chambre de mélange (56).

28. Dispositif selon l'une des revendications 6 à 27, caractérisé en ce que la commande de niveau (15) peut être réglée en hauteur.

29. Dispositif selon les revendications 27 et 28, caractérisé en ce que le premier réservoir de mélange (7) est équipé d'un mélangeur rotatif sans pression (58) disposé verticalement et comprenant des tôles de déviation forcée (59), la partie supérieure du réservoir étant prévue comme deuxième section de mélange (37) et la partie inférieure du réservoir (52) servant à la formation de l'émulsion principale.

30. Dispositif selon l'une des revendications 6 à 29, caractérisé en ce qu'à la conduite principale (12) est raccordée une pompe additionnelle (57) qui, par l'intermédiaire de la conduite de courant partiel (51), est reliée à la partie inférieure du réservoir (52) et qui peut être court-circuitée pour la phase de démarrage par l'intermédiaire d'un robinet à trois voies (60) et d'une conduite parallèle (61).

31. Dispositif selon l'une des revendications 6 à 30, caractérisé en ce que le réservoir de mélange (7) comprend une cuve inclinée vers le bas qui, au moyen de parois intermédiaires (64) est divisée en petits compartiments ouverts vers le haut, un agitateur pendulaire (62) étant disposé dans le réservoir de mélange (7).

32. Dispositif selon la revendication 31, caractérisé en ce qu'à une conduite d'alimentation menant au réservoir de mélange (7) avec un raccord (68) et à une conduite de retour vers le réservoir (7) avec un raccord (67), est raccordé un système de chauffe-eau instantané (72) autonome à thermostat avec pompe.

33. Dispositif selon la revendication 31, caractérisé en ce qu'un chauffe-eau instantané (73) est installé dans une conduite de retour (69) du réservoir (7).
